# EUROPÄISCHE PATENTSCHRIFT

(11) **EP 0 590 320 B1**
(45) Veröffentlichungstag und Bekanntmachung des Hinweises auf die Patenterteilung: **07.02.1996**
(21) Anmeldenummer: 93113764.0
(22) Anmeldetag: 27.08.1993
(51) Int. Cl.: A43B 3/02, A43B 5/00

(54) **Stiefel, insbesondere Leichtbergschuh aus Leder**
Boot, in particular light-weight leather mountain boot
Chaussure, en particulier chaussure de montagne en cuir

(30) Priorität: 01.09.1992 DE 4229036
(43) Veröffentlichungstag der Anmeldung: 06.04.1994
(73) Patentinhaber: SPORTSCHUHFABRIK HANS WAGNER GmbH & Co. KG, D-85256 Vierkirchen/Obb. (DE)
(72) Erfinder: Weger, Adam, D-85256 Pasenbach (DE)
(74) Vertreter: Eder, Eugen, Dipl.-Ing.

(56) Entgegenhaltungen:
- DE-U- 8 808 615
- US-A- 1 685 216
- US-A- 2 599 116
- US-A- 3 286 375
- US-A- 4 512 089

## Beschreibung

Die Erfindung betrifft einen Leichtbergstiefel aus Leder, mit den Merkmalen des Oberbegriffs des Patentanspruches 1.

Die US-A 1 685 216 beschreibt einen sogenannten Überschuh mit einer Sohle, einem Ringbesatz und einem Quartier, welches in einem linken und rechten Quartierteil aufgespalten und mit einem Verschluß versehen ist, wobei das eine Quartierteil die vertikale Mittelebene übergreifend und ein Zungenteil ersetzend ausgebildet und vom anderen Quartierteil überlappt ist. Das Zungenteil wird hier nach Art einer mehrlagigen Springfalte gebildet.

Die DE-U-88 08 615 beschreibt einen Lederstiefel, insbesondere Leichtbergstiefel mit üblichem Aufbau mit den Merkmalen des Oberbegriffs des Patentanspruches 1. So sind sich nicht überlappende Quartierteile vorhanden. Der Zwischenraum ist durch eine Zunge abgedeckt. Die Quartierteile sind mittels eines Schnürverschlusses verbindbar.

Ausgehend von der DE-U-8 808 615 liegt der Erfindung die Aufgabe Zugrunde, einen Leichtbergschuh aus Leder zu schaffen, der einfach aufgebaut ist, ohne die Gefahr des Verrutschens einer Zunge getragen werden kann und der einen Verschluß beibehält, der eine Anpassung über Rist und Schienbein erlaubt.

Die Erfindung löst diese Aufgabe mit den kennzeichnenden Merkmal des Patentanspruches 1.

Die Erfindung bietet den Vorteil, daS die vom einen Quartierteil gebildete Zunge einteilig ist, somit gegenüber einer Springfalte einfacher hergestellt werden kann. Zudem wird durch die einteilige Ausbildung des die Zunge mitbildendem Quartierteiles eine sichere Lage auch beim Gehen gewährleistet. Schließlich wird durch den gekrümmten Einsatz des Quartierteils eine Anpassung an den Übergangsbereich vom Rist zum Schienbein erzielt.

Um im unteren Bereich der auseinanderspringenden Quartierteile eine Dichtheit des Stiefels zu ermöglichen, ist ein abdichtender Zwickel eingesetzt.

Nach einer Ausgestaltung der Erfindung ist der Verschluß ein Schnürverschluß. Hierdurch wird - wie üblich - eine sichere Anpassung der Quartierteile an die Oberseite des Ristes und des Schienbeines des Fußes erreicht.

Die Erfindung wird nachfolgend anhand eines in der Zeichnung dargestellten Ausführungsbeispieles näher erläutert.

In der Zeichnung zeigen:
- Fig. 1: eine perspektivische Ansicht eines Leichtbergstiefels aus Leder nach der Erfindung und
- Fig. 2: eine Draufsicht.

Der Stiefel 1 ist vorzugsweise ein leichter Bergstiefel aus Leder.

Wie üblich besitzt dieser Stiefel 1 eine entsprechend stark profilierte Sohle 2. An diese schließt sich ein Ringsbesatz 3 an, der sich von der Fußspitze bis zur Ferse 4 erstreckt. Mit dem Ringsbesatz 3 ist über eine Naht 5 das Quartier 6 verbunden. Das Quartier 6 ist frontseitig vom Schienbein bis zum Rist geteilt. Hierdurch entsteht bei dem in der Zeichnung abgebildeten Stiefel 1 ein linker Quartierteil 7 und rechter Quartierteil 8.

Bei dem abgebildeten Stiefel 1 übergreift der rechte Quartierteil 8 bei verschlossenem Stiefel die vertikale Mittelebene X-X.

Der übergreifende rechte Quartierteil 8 bildet mit die einstückige Zunge. Dieser Quartierteil 8 wird von dem linken Quartierteil 7 im geschlossenen Zustand des Stiefels überlappt. Es entfällt eine übliche separate Zunge. Ein Verrutschen der Quartierteile 7 und 8 ist bei geschlossenem Stiefel 1 nicht möglich.

Damit der Übergang vom Rist zum Schienbein mit angepaßter steilerer Lage ermöglicht werden kann, erhält der Quartierteil 8 in diesem Übergangsbereich einen Einsatz 9 passender Form. Dieser Einsatz 9 ist mit dem Quartierteil 8 vernäht.

Um im Bereich des Anfangs des linken und rechten Quartierteils 7, 8 eine Dichtheit gegen Nässe sicher zu erreichen, ist wie üblich ein Zwickel 10 eingenäht.

Zum frontseitigen Verschluß des Stiefels 1 sind die Quartierteile 7, 8 mit einem üblichen Schnürverschluß 11, z.B. Haken oder Ösen mit Tiefzughaken oder Ösen und mit Schnürsenkeln versehen. Dieser Schnürverschluß 11 erlaubt die übliche gute Anpassung der Stiefelbereiche an die Fußform.

Auch andere Verschlüsse, z.B. Klettverschlüsse, Schnallenverschlüsse oder dergleichen wären möglich.

Der Stiefel 1 kann ein übliches Innenfutter 12 besitzen. Dieses Innenfutter 12 erstreckt sich auch auf die Quartierteile 7, 8, wovon der rechte Quartierteil 8 die einstückige Zunge mitbildet.

Wie ersichtlich, kann der linke Quartierteil 7 im Bereich der vertikalen Ebene mit einer Randkante 13 beginnen, springt dann bei 14 zurück, um dann bei 15 steil aufzusteigen.

Vorzugsweise findet für den Stiefel 1 Leder Verwendung. Es sind aber auch andere Materialien einsetzbar, wie z.B. Kunststoff, vorzugsweise wasserundurchlässige, aber luftdurchlässige Materialien.

## Patentansprüche

1. Leichtbergstiefel aus Leder,
mit einer Sohle (2), einem Ringbesatz (3) und einem Quartier (6), welches in einen linken (7) und rechten Quartierteil (8) aufgespalten und mit einem Verschluß (11) versehen ist, dadurch gekennzeichnet, daß das eine Quartierteil (8) die vertikale Mittelebene (X-X) übergreifend und ein Zungenteil ersetzend ausgebildet und vom anderen Quartierteil (7) überlappt ist, und daß das die Zunge mitbildende, die vertikale Mittelebene übergreifende, einstückige Quartierteil (8) durch einen gekrümmten Einsatz (9), der Form des Übergangsbereichs vom Rist zum Schienbein angepaßt ist.

2. Stiefel nach Anspruch 1,
dadurch gekennzeichnet,
daß in den Aufsprungbereich zwischen dem linken (7) und rechten Quartierteil (8) ein abdichtender Zwickel (10) eingesetzt ist.

3. Stiefel nach Anspruch 1 oder 2,
dadurch gekennzeichnet,
daß der Verschluß ein Schnürverschluß (11) ist.

## Claims

1. A light mountain boot of leather, comprising a sole (2), an annular trimming (3) and a quarter (6) which is split into a left (7) and a right (8) quarter portion and provided with a closure (11), **characterized in that** the one quarter portion (8) is designed to reach over the vertical centre plane (X - X) and to replace a tongue portion and that it is overlapped by the other quarter portion (7), and that the one-piece quarter portion (8), which partially forms the tongue and reaches over the vertical centre plane, is matched by a curved insert (9) to the shape of the transitional area from the instep to the shin-bone.

2. A boot according to Claim 1, **characterized in that** a sealing gusset (10) is inserted into the gaping area between the left (7) and the right (8) quarter portion.

3. A boot according to Claim 1 or 2, **characterized in that** the closure is a lace closure (11).

## Revendications

1. Chaussure de montagne en cuir, comportant une semelle (2), une garniture annulaire (3) et un quartier (6) qui est divisé en une partie gauche (7) et une partie droite (8) de quartier et est pourvu d'une fermeture (11), caractérisée en ce qu'une partie (8) du quartier recouvre le plan médian vertical (X-X) et remplace une languette et est recouverte par l'autre partie (7) du quartier, et en ce que la partie (8) quartier monopièce, formant la languette et qui recouvre le plan médian vertical, est adaptée par une garniture courbe (9) à la forme de la zone de recouvrement du cou-de-pied jusqu'au tibia.

2. Chaussure selon la revendication 1 caractérisée en ce qu'un gousset (10) de bouchage est inséré entre la partie gauche (7) et la partie droite (8) du quartier.

3. Chaussure selon l'une des revendications 1 et 2, caractérisée en ce que la fermeture est une fermeture à lacet (11).
